# EUROPÄISCHE PATENTSCHRIFT

(11) **EP 1 605 209 B1**
(45) Veröffentlichungstag und Bekanntmachung des Hinweises auf die Patenterteilung: **04.08.2010**
(21) Anmeldenummer: 04013404.1
(22) Anmeldetag: 07.06.2004
(51) Int. Cl.: F23R 3/00, F23R 3/60, F23R 3/06

(54) **Brennkammer mit einer Dämpfungseinrichtung zur Dämpfung von thermoakustischen Schwingungen**
Combustor with thermo-acoustic vibrations dampening device
Chambre de combustion avec dispositif d'amortissement des vibrations thermo-acoustiques

(43) Veröffentlichungstag der Anmeldung: 14.12.2005
(73) Patentinhaber: SIEMENS AKTIENGESELLSCHAFT, 80333 München (DE)
(72) Erfinder: Bethke, Sven, Dr., 40489 Düsseldorf (DE); Buchal, Tobias, Dr., 40489 Düsseldorf (DE); Huth, Michael, Dr., 45239 Essen (DE); Nimptsch, Harald, 45136 Essen (DE); Prade, Bernd, Dr., 45478 Mülheim (DE)

(56) Entgegenhaltungen:
- EP-A- 1 434 006
- WO-A-03/023281
- DE-A- 10 325 691
- US-A1- 2004 093 872
- US-B1- 6 351 947

## Beschreibung

Die vorliegende Erfindung betrifft eine Brennkammer mit einer Dämpfungseinrichtung zur Dämpfung von thermoakustischen Schwingungen, insbesondere für eine Gasturbine, sowie eine Gasturbine mit einer solchen Brennkammer.

Eine Gasturbinenanlage umfasst z.B. einen Verdichter, eine Brennkammer und eine Turbine. Im Verdichter erfolgt ein Verdichten von angesaugter Luft, welcher anschließend ein Brennstoff beigemischt wird. In der Brennkammer wird das Gemisch verbrannt, wobei die Verbrennungsabgase der Turbine zugeführt werden. Von der Turbine wird den Verbrennungsabgasen thermische Energie entzogen und in mechanische Energie umgesetzt.

Um bei den während des Verbrennungsprozesses vorherrschenden hohen Temperaturen die Funktionssicherheit der Brennkammer dauerhaft zu gewährleisten, wird eine Anzahl von Elementen der Brennkammer mit einem Kühlmassenstrom aus Kühlluft gekühlt. Die Kühlluft dient auch zum Sperren von Öffnungen, bspw. von Spalten zwischen zwei aneinandergrenzenden Hitzeschildelementen einer Brennkammer, d.h. zum Verhindern, dass heißes Gas aus der Brennkammer in die Öffnung eindringt. Dadurch wird die Luftzufuhr zum Brenner reduziert und die Emission von Schadstoffen, wie Stickoxiden, nimmt zu.

Um die Schadstoffemissionen von Gasturbinen zu verringern, wird in modernen Anlagen der Kühlmassenstrom verringert. Dadurch wird auch die akustische Dämpfung verringert, so dass thermoakustische Schwingungen zunehmen können. Dabei kann es zu einer sich aufschaukelnden Wechselwirkung zwischen thermischen und akustischen Störungen kommen, die hohe Belastungen der Brennkammer und wiederum steigende Emissionen verursachen können.

Außerdem führen Schwankungen in der Brennstoffqualität und sonstige thermische oder akustische Störungen zu Schwankungen in der freigesetzten Wärmemenge und damit der thermodynamischen Leistung der Anlage. Dabei liegt eine Wechselwirkung von akustischen und thermischen Störungen vor, die sich aufschwingen können. Derartige thermoakustische Schwingungen in den Brennkammern von Gasturbinen - oder auch Strömungsmaschinen im allgemeinen - stellen ein Problem bei dem Entwurf und bei dem Betrieb von neuen Brennkammern, Brennkammerteilen und Brennern für derartige Gasturbinen dar.

Zum Verringern von thermoakustischen Schwingungen werden deshalb im Stand der Technik z.B. Helmholtz-Resonatoren zur Dämpfung der Schwingungen eingesetzt. Ein Helmholtz-Resonator umfasst in der Regel ein Volumen mit darin befindlicher Luft oder einem anderen Gas. An das Volumen schließt sich ein Rohr, das sog. Resonatorrohr an, in dem sich ebenfalls Luft bzw. Gas befindet und das in die Brennkammer mündet. Die Luft bzw. das Gas im Volumen und im Resonatorrohr bilden ein Feder-Masse-System, wobei die Luft bzw. das Gas im Volumen die Feder und die Luft bzw. das Gas im Resonatorrohr die Masse bildet. Wenn das Feder-Masse-System mit einer Resonanzfrequenz schwingt, die durch das Volumen, die Querschnittsfläche des Resonatorrohres und die Länge des Resonatorrohres bestimmt ist, verhält sich der Helmholtz-Resonator wie eine Öffnung mit unendlicher Länge, die verhindert, dass sich eine stehende Welle mit der Resonanzfrequenz ausbilden kann. Das Entstehen von thermoakustischen Schwingungen, welche im Wesentlichen stehende wellen sind, kann so für Frequenzen, die der Resonanzfrequenz des Helmholtz-Resonators entsprechen oder in deren Nähe liegen, wirksam unterdrückt werden.

Die US 6,351,947 Bl zeigt eine Brennkammer mit solchen Helmholtz-Resonatoren.

Die zur Brennkammer hin offenen Mündungen der Helmholtz-Resonatoren erfordern jedoch zusätzliche Sperrluft, wodurch die Verbrennungstemperatur wieder erhöht wird. Als Folge dieser Erhöhung steigt der Anteil der Stickoxide in den Verbrennungsabgasen an.

Es ist deshalb die Aufgabe der vorliegenden Erfindung, eine verbesserte Brennkammer mit einer Dämpfungseinrichtung, insbesondere für eine Gasturbine, zur Verfügung zu stellen.

Es ist eine weitere Aufgabe der vorliegenden Erfindung, eine verbesserte Gasturbine zur Verfügung zu stellen.

Erfindungsgemäß wird die erste Aufgabe durch eine Brennkammer nach Anspruch 1 gelöst, die zweite Aufgabe durch eine Gasturbine nach Anspruch 11. Die abhängigen Ansprüche enthalten vorteilhafte Weiterbildungen der Erfindung.

Eine erfindungsgemäße Brennkammer umfasst mindestens ein zu kühlendes Brennkammerelement und wenigstens eine Dämpfungseinrichtung zur Dämpfung thermoakustischer Schwingungen mit einer zur Brennkammer hin offenen Mündung. Sie zeichnet sich dadurch aus, dass die Mündung in das zu kühlende Brennkammerelement integriert ist.

Dadurch, dass die Dämpfungseinrichtung in ein zu kühlendes Brennkammerelement integriert ist, erhöht sich die in die Brennkammer eintretende Luftmenge aufgrund des Vorhandenseins des Dämpfungselementes wenn überhaupt, nur geringfügig. Dies resultiert daraus, dass zum Kühlen des Brennkammerelementes alleine sowieso ein Kühlluftstrom nötig ist, der nun gleichzeitig auch zum Sperren der Mündung der Dämpfungseinrichtung dient. Die Verbrennungstemperatur - und damit die Schadstoffbelastung der Verbrennungsabgase - wird daher nicht oder nur geringfügig gesteigert.

Zum Zuführen der Sperrluft kann der Mündung in der erfindungsgemäßen der Brennkammer eine Sperrluftzufuhr zugeordnet sein. Diese dient dann gleichzeitig als Kühlluftzufuhr für das Kühlen des zu kühlenden Brennkammerelementes. In einer vorteilhaften Weiterbildung kann der Mündung außerdem eine Brennstoffzufuhr derart zugeordnet sein, dass der Sperrluft Brennstoff beigemischt wird. Das Beimischen von Brennstoff zur Sperrluft führt zu einer Absenkung der Verbrennungstemperatur im Hauptbrenner und somit zu einer Verringerung des Schadstoffanteils der Verbrennungsabgase.

Die Brennkammer weist eine Brennkammerwandung auf, welche eine Brennkammerschale und eine mittels zu kühlenden Befestigungselementen an der Brennkammerschale befestigte Brennkammerauskleidung umfasst. Die Brennkammerauskleidung kann bspw. ein Hitzeschild sein, insbesondere ein keramischer oder metallischer Hitzeschild. Die Mündung der mindestens einen Dämpfungseinrichtung ist in ein Befestigungselement zum Befestigen der Brennkammerauskleidung an der Brennkammerschale integriert. Mit anderen Worten, in der Erfindung ist das zu kühlende Brennkammerelement als Befestigungselement zum Befestigen der Brennkammerauskleidung ausgebildet. Da die Befestigungselemente sowieso vorhanden sind und einer Kühlung bedürfen, erfordert das Integrieren der Mündung in ein Befestigungselement lediglich eine Umgestaltung des Befestigungselementes, bspw. indem Befestigungsschrauben mit einer axialen Bohrung oder einer sonstigen axialen Durchgangsöffnung versehen werden, so dass sie als Mündung des Dämpfungselementes dienen können. Weitere Umgestaltungen des Inneren der Brennkammer sind in dieser Ausgestaltung nicht nötig. Außer als Befestigungsschraube kann das Befestigungselement auch als ein Befestigungselement, welches wenigstens eine Schiebesitzeinrichtung umfasst, ausgestaltet sein. Eine Schiebesitzeinrichtung befindet sich häufig bspw. am Übergang vom sogenannten "Basket" zum sog. "Transitionpiece" in einer Silobrennkammer. Außer am Übergang vom "Basket" zum "Transitionpiece" kann die Dämpfungseinrichtung auch am Übergang von der Brennkammer zur ersten Leitschauffelreihe angeordnet sein. Dort werden in der Regel recht hohe Sperrluftströme benötigt. Das gilt für Ringbrennkammern und auch für Silobrennkammern.

In der erfindungsgemäßen Brennkammer kann das Dämpfungselement insbesondere derart ausgestaltet sein, dass das zu kühlende Brennkammerelement einen Teil der Dämpfungseinrichtung bildet. Bspw. kann eine Befestigungsschraube mit axialer Durchgangsbohrung das Resonatorrohr eines Helmholtz-Resonators bilden.

In einer Ausgestaltung der Erfindung ist die Dämpfungseinrichtung als Helmholtz-Resonator, insbesondere als Helmholtz-Resonator mit veränderbarer Resonanzfrequenz ausgeführt. Beispielsweise kann die Veränderbarkeit der Resonanzfrequenz dadurch erreicht werden, dass das Volumen des Helmholtz-Resonators veränderbar ausgestaltet ist. Eine Volumenänderung kann z.B. über eine verstellbare Rückwand des Resonators erzielt werden.

Der Helmholtz-Resonator kann auch mehrere Mündungen umfassen, die jeweils in ein zu kühlendes Brennkammerelement integriert sind. Bspw. können mehrere Resonatorrohre desselben Helmholtz-Resonators in verschiedene Befestigungsschrauben integriert sein.

In einer alternativen Ausgestaltung der Erfindung ist die Dämpfungseinrichtung als λ/4-Rohr, also als Rohr mit einem Viertel der Wellenlänge der zu dämpfenden Schwingung, ausgebildet.

Eine erfindungsgemäße Gasturbine umfasst wenigstens eine erfindungsgemäße Brennkammer.

Obwohl die Erfindung hier insgesamt mit Bezug auf Brennkammern von Gasturbinen beschrieben wird, ist der Einsatz nicht auf Gasturbinen beschränkt. Es ist ebenso möglich, die Erfindung bei anderen Turbinen und Strömungsmaschinen bzw. bei Brennkammern im Allgemeinen einzusetzen.

Weitere Merkmale, Eigenschaften und Vorteile der vorliegenden Erfindung ergeben sich aus der nachfolgenden Beschreibung von Ausführungsbeispielen unter Bezugnahme auf die beiliegenden Zeichnungen.

Fig. 1 zeigt als ein erstes Ausführungsbeispiel einen Ausschnitt aus der Brennkammerwandung einer erfindungsgemäßen Brennkammer in einer stark schematischen Darstellung.

Fig. 2 zeigt eine Ansicht der Brennkammerwandung eines zweiten Ausführungsbeispiels der Erfindung von der Brennkammerinnenseite her gesehen.

Fig. 3 zeigt eine Seitenansicht der in Fig. 2 dargestellten Brennkammerwandung.

In Figur 1 ist als ein erstes Ausführungsbeispiel der Erfindung eine erfindungsgemäße Brennkammer einer Gasturbine dargestellt. Die Figur zeigt einen Ausschnitt aus der Brennkammerwandung 1, welche eine Brennkammerschale 3 und einen metallischen Hitzeschild 4 umfasst. Der metallische Hitzeschild 4 ist aus einer Anzahl von Hitzeschildelementen 2 aufgebaut, die jeweils mittels einer Schraube 7 als Befestigungselement an einer Verbindungsstelle 5 an der Brennkammerschale 3 fixiert sind. Die Schrauben 7 stellen wie die Hitzeschildelemente 2 mittels Kühlluft zu kühlende Brennkammerelemente dar.

Zur Dämpfung von akustischen Schwingungen in der Brennkammer ist diese mit mindestens einer Dämpfungseinrichtung, die im vorliegenden Ausführungsbeispiel als in die Brennkammer mündender Helmholtz-Resonator 6 ausgebildet ist, ausgestattet. Der Helmholtz-Resonator 6 ist im Bereich einer Verbindungsstelle 5 an der Brennkammerwandung 1 angebracht. Er wird mittels eines Befestigungselementes oder mehrerer Befestigungselemente (nicht dargestellt) an der Brennkammerwandung 1 gehalten. In einer alternativen Ausgestaltung ist es auch möglich, den Helmholtz-Resonator 6 mittels der Schraube 7 an der Brennkammerwandung 1 zu halten. In diesem Fall dient die Schraube 7 dann sowohl zum Halten des Hitzeschildelementes 2 als auch zum Halten des Helmholtz-Resonators 6, so dass ein zusätzliches Befestigungselement zum Halten des Helmholtz-Resonators 6 nicht nötig ist.

Im vorliegenden Ausführungsbeispiel können auch weitere an Verbindungsstellen 5 angebrachte Dämpfungseinrichtungen vorhanden sein.

Der Helmholtz-Resonator 6 umfasst einen Resonatorraum 15 und ein Resonatorrohr, auch Resonatorhals genannt. Das Resonatorrohr wird im vorliegenden Ausführungsbeispiel von der Schraube 7 gebildet, die zu diesem Zweck eine Durchgangsbohrung 8 aufweist. Ein Ende 9 der Durchgangsbohrung 8 mündet in den Resonatorraum 15. Das andere Ende 10 der Durchgangsbohrung 8 mündet in die Brennkammer und stellt die Mündung des Helmholtz-Resonators 6 in die Brennkammer dar. Die Dämpfungswirkung des Helmholtz-Resonators 6 beruht darauf, dass sich die im Resonatorraum 15 und im Resonatorrohr 8 befindliche Luft wie ein Feder-Masse-System verhält. Dabei stellt die im Resonatorraum 15 befindliche Luft die Feder und die im Resonatorrohr 8 befindliche Luft die Masse dieses Systems dar. Wenn dieses Feder-Masse-System mit einer Resonanzfrequenz schwingt, die durch das Volumen V des Resonatorraumes 15, die Querschnittsfläche F der Durchgangsbohrung 8, und durch die Länge L der Durchgangsbohrung 8 (also der Schraube 7) bestimmt ist, verhält sich der Helmholtz-Resonator 6 wie eine Öffnung mit unendlicher Länge, so dass sich keine stehende Welle mit der Resonanzfrequenz ausbilden kann. Das Entstehen von thermoakustischen Schwingungen, welche im Wesentlichen stehende Wellen sind, kann so für Frequenzen, die der Resonanzfrequenz des Helmholtz-Resonators entsprechen oder in deren Nähe liegen, wirksam unterdrückt werden.

Im dargestellten Ausführungsbeispiel ist der Resonator 6 im Wesentlichen zylindersymmetrisch zur Schraube 7 ausgeführt.

Es sind aber auch Ausgestaltungen möglich, die keine Symmetrie aufweisen.

Durch Anpassen der Länge L der Schraube 7 und der Höhe H, mit der die Schraube 7 in den Resonatorraum 15 hinein ragt, und/oder der Querschnittsfläche F der Durchgangsbohrung 8 und/oder des Volumens V des Resonatorraumes 15 kann die Resonanzfrequenz des Helmholtz-Resonators 6 eingestellt werden. Z.B. führt ein Vergrößern des Volumens V des Resonatorraumes 15 oder der Länge L des der Schraube 7 zu einer verringerten Resonanzfrequenz. Ein Vergrößern der Querschnittsfläche F der Durchgangsbohrung 8 führt dagegen zu einer vergrößerten Resonanzfrequenz.

Um die Resonanzfrequenz des Helmholtz-Resonators einzustellen, sind verschiedene Vorgehensweisen möglich.

Zum Verändern des Volumens V des Resonatorraumes 15 kann bspw. die Rückwand 17 des Helmholtz-Resonators 6 verstellbar ausgebildet sein. An der zylindrischen Seitenwand 12 des Helmholtz-Resonators 6 ist dann bspw. ein Gewinde 16 vorhanden, in welches ein passendes Gegengewinde der Rückwand 17 eingreift. Durch Verdrehen der Rückwand 17, was auch automatisch über einen nicht dargestellten Elektromotor erfolgen kann, kann das Volumen V des Resonatorraumes 15 und damit die Resonatorfrequenz in gewünschter Weise verändert werden. Es ist aber auch möglich, das Volumen durch Austausch des Resonatorraumes 15 gegen einen Resonatorraum 15 mit anderem Volumen zu verändern.

Außerdem kann durch Austausch der Schraube 7 die Länge L der Schraube und/oder die Querschnittsfläche F der Durchgangsbohrung 8 verändert werden. So kann z.B., um die Resonanzfrequenz zu erhöhen, eine Schraube 7 eingesetzt werden, deren Bohrung 8 eine größere Querschnittsfläche F als die zuvor eingesetzte Schraube 7 aufweist. Es kann zum gleichen Zweck aber auch eine Schraube 7 mit geringerer Länge L eingesetzt werden. Auch durch Einstellen der Höhe H, mit der die Schraube 7 in den Resonatorraum 15 hinein ragt, mittels der Wahl einer geeigneten Schraube 7 kann die Resonanzfrequenz des Helmholtz-Resonators 6 beeinflusst werden.

Im vorliegenden Ausführungsbeispiel ist der Resonatorraum 15 an der kalten Seite, d.h. an der der Brennkammer abgewandten Außenseite der Brennkammerschale 3 angebracht und ragt in das Kompressorplenum 20 hinein. Um eine Luftzufuhr für eine Prallkühlung der Hitzeschildelemente 2 zu ermöglichen, sind zwischen dem Resonatorraum 15 und der Außenseite der Brennkammerschale 3 lokal Abstandshalter 19 angebracht, die einen Abstand zwischen der Brennkammerschale 3 und dem Resonatorraum 15 sicherstellen und so ein Strömen vom unter Druck stehender Kühlluft zwischen der Brennkammerschale 3 und dem Resonatorraum 15 ermöglichen. Durch Prallkühlungsbohrungen 14 kann Kühlluft dann vom Kompressorplenum 20 aus entlang der Strömungswege 13 an die dem Brennkammerinneren abgewandte Seite, die sog. Kaltseite der Hitzeschildelemente 2 geleitet werden, wo sie für eine Prallluftkühlung der Hitzeschildelemente 2 sorgt. Die Prallluft strömt nach dem Auftreffen auf die Kaltseiten entlang der Strömungspfade 23 durch Spalte zwischen benachbarten Hitzeschildelementen 2 in die Brennkammer ein, wobei sie die Spalte gegen ein Eindringen von heißem Gas der Brennkammer sperrt.

Die Kühlung der Schraube 7 erfolgt zusammen mit dem Sperren der Mündung 10 des Helmholtz-Resonators 6 gegen ein Eindringen von heißem Gas. Die Luft strömt zuerst aus dem Kompressorplenum 20 durch die Öffnungen 18 (die die Sperrluftzufuhr bilden) in der Rückwand 17 des Resonatorraumes 15 in den Resonatorraum 15 und dann durch die Durchgangsbohrung 8 der Schraube 7 in die Brennkammer ein (Strömungspfad 11). Dadurch dass die Kühlung von Helmholtz-Resonator 6 und Schraube 7 mit derselben Kühlluft erfolgt, kann der Anteil an Kühlluft, die am Brenner vorbei geführt wird, gegenüber einer getrennten Kühlung von Helmholtz-Resonator 6 und Schraube 7, wie sie nötig wäre, wenn die Schraube 7 nicht gleichzeitig als Resonatorrohr diente, verringert werden.

In Figuren 2 und 3 ist ein zweites Ausführungsbeispiel stark schematisch dargestellt. Gleiche oder ähnliche Komponenten werden der Einfachheit und der besseren Vergleichbarkeit halber mit den gleichen Bezugszeichen wie im ersten Ausführungsbeispiel versehen.

In Fig. 2 zeigt, vom Brennkammerinneren aus gesehen, einen Ausschnitt aus einer Brennkammerwandung 1, die mit metallischen Hitzeschildplatten 21, 22 als Hitzeschildelementen ausgekleidet ist. Fig. 3 zeigt einen Schnitt durch die Brennkammerwandung 1 entlang der Linie A - A.

Die Hitzeschildplatten 21, 22 sind an Verbindungsstellen 5 mittels Schrauben 7 mit der Brennkammerschale 3 verschraubt. An den Verbindungsstellen 5 sind Helmholtz-Resonatoren 6 angeordnet, die mittels der Schrauben 7 an der Brennkammerwandung 1 fixiert sind. Eine Durchgangsöffnung bzw. Durchgangsbohrung 8 in den Schrauben 7 dient wie im ersten Ausführungsbeispiel als Resonatorrohr des jeweiligen Helmholtz-Resonators 6. Der Einfachheit halber ist in Figur 3 lediglich einer der Helmholtz-Resonatoren 6 dargestellt.

In einer Abwandlung des zweiten Ausführungsbeispiels ist es auch möglich, dass sich ein Resonatorraum 15 über mehrere Schrauben 7 ausdehnt. In diesem Fall können alle Schrauben 7, über die sich der Resonatorraum 15 erstreckt, mit Durchgangsbohrungen versehen sein und somit Resonatorrohre bilden. Alternativ ist es auch möglich, nur einige oder gar nur eine einzige der Schrauben 7, über die sich der Resonatorraum 15 erstreckt, mit einer Durchgangsbohrung 8 zu versehen. Die übrigen Schrauben 7 dienen dann lediglich als Befestigungsschrauben für den die Hitzeschildplatten oder für die Hitzeschildplatten 21, 22 und den Helmholtz-Resonator.

In den beschriebenen Ausführungsbeispielen kann das Einstellen des Resonatorvolumens innerhalb von Betriebspausen mittels eines geeigneten Werkzeuges von Hand oder auch während des Betriebes erfolgen. In einer vorteilhaften Ausgestaltung ist eine Steuerung (nicht dargestellt) vorgesehen, mittels derer das Verstellen des Resonatorvolumens gesteuert werden kann. Auch eine automatische Einstellung oder Regelung ist möglich. Es können bspw. ein Elektromotor, eine hydraulische Stelleinrichtung oder eine pneumatische Stelleinrichtung eingesetzt werden. Durch eine gesteuerte automatische Verstellung wird der Aufwand zur nachträglichen Einstellung der Resonatorfrequenz besonders gering gehalten. Die Regelung kann online während des Betriebes erfolgen. Mit einer vollautomatischen Regelung kann eine kontinuierliche oder in gewissen Zeitabständen erfolgende Justage auf die stärkste Schwingungsfrequenz erfolgen. Durch eine entsprechende Anpassung des Resonators 6 kann auf veränderte Bedingungen, wie z.B. eine veränderte Brennstoffzusammensetzung, reagiert und eine Anpassung der Resonanzfrequenz durchgeführt werden. Die einfache Verstellbarkeit ist insbesondere vorteilhaft bei der Prototyperprobung und auch bei der Inbetriebnahme einer Gasturbine. Ein erheblicher Vorteil der einfachen Einstellbarkeit ergibt sich nicht nur durch den Betrieb mit unterschiedlichen Brennstoffen, sondern auch bei stark unterschiedlichen Betriebsbedingungen, hervorgerufen z.B. durch erhebliche Änderungen der Umgebungstemperatur.

In den beschriebenen Ausführungsbeispielen kann ein Helmholtz-Resonator 6 durch Austausch der Schraube mit Durchgangsbohrung gegen eine Schraube ohne Durchgangsbohrung abgeschaltet werden. Alternativ kann der Resonator 6 auch ganz entfernt werden.

Statt der beschriebenen Helmholtz-Resonatoren können auch andere Dämpfungseinrichtungen, bspw. λ/4-Rohre Verwendung finden.

Die Erfindung eignet sich insbesondere zur Anwendung bei Ringbrennkammern mit metallischen Hitzeschilden bzw. bei den sogenannten Einlaufschalen der Brennkammern mit keramischen Hitzeschilden ("Steinen").

## Patentansprüche

1. Brennkammer, insbesondere für eine Gasturbine mit mindestens einem zu kühlenden Befestigungselement (7) und wenigstens einer Dämpfungseinrichtung (6) zur Dämpfung thermoakustischer Schwingungen mit einer zur Brennkammer hin offenen Mündung (10) wobei die Mündung (10) in das zu kühlende Befestigungselement (7) so integriert ist, dass zum Kühlen des Befestigungselements alleine sowieso ein Kühlluftstrom nötig ist, der gleichzeitig auch zum Sperren der Mündung der Dämpfungseinrichtung dient **dadurch gekennzeichnet, dass** die Brennkammer eine Brennkammerwandung (1) umfasst, welche eine Brennkammerschale (3) und eine mittels zu kühlenden Befestigungselementen (7) an der Brennkammerschale (3) befestigte Brennkammerauskleidung (4) umfasst, so dass die Mündung (10) der mindestens einen Dämpfungseinrichtung (6) in ein Befestigungselement (7) zum Befestigen der Brennkammerauskleidung (4) an der Brennkammerschale (3) integriert ist.

2. Brennkammer nach Anspruch 1, **dadurch gekennzeichnet, dass** der Mündung (10) eine Sperrluftzufuhr (18) zum Zuführen von die Mündung (10) gegen den Eintritt von heißem Gas aus der Brennkammer sperrenden Sperrluft zugeordnet ist.

3. Brennkammer nach Anspruch 2, **dadurch gekennzeichnet, dass** der Mündung (10) außerdem eine Brennstoffzufuhr derart zugeordnet ist, dass der Sperrluft Brennstoff beigemischt wird.

4. Brennkammer nach einem der vorangehenden Ansprüche,
**dadurch gekennzeichnet, dass** das Befestigungselement eine Befestigungsschraube (7) ist.

5. Brennkammer nach einem der vorangehenden Ansprüche,
**dadurch gekennzeichnet, dass** das Befestigungselement wenigstens eine Schiebesitzeinrichtung umfasst.

6. Brennkammer nach einem der vorangehenden Ansprüche 4, **dadurch gekennzeichnet, dass** die Brennkammerauskleidung ein Hitzeschild (4) ist.

7. Brennkammer nach einem der vorangehenden Ansprüche, **dadurch gekennzeichnet, dass** die Dämpfungseinrichtung als Helmholtz-Resonator (6) ausgeführt ist.

8. Brennkammer nach Anspruch 7, **dadurch gekennzeichnet, dass** der Helmholtz-Resonator (6) als Helmholtz-Resonator mit veränderbarer Resonanzfrequenz ausgestaltet ist.

9. Brennkammer nach Anspruch 7 oder Anspruch 8, **dadurch gekennzeichnet**, der Helmholtz-Resonator (6) mehrere Mündungen (10) zur Brennkammer hin umfasst, welche jeweils in ein zu kühlendes Befestigungselement (7) integriert sind.

10. Brennkammer nach einem der Ansprüche 1 bis 6, **dadurch gekennzeichnet, dass** wenigstens eine Dämpfungseinrichtung als λ/4-Rohr ausgebildet ist.

11. Gasturbine mit wenigstens einer Brennkammer nach einem der vorangehenden Ansprüche.

## Claims

1. Combustion chamber, in particular for a gas turbine, with at least one fastening element (7) to be cooled and with at least one damping device (6) for the damping of thermoacoustic vibrations, having a mouth (10) open towards the combustion chamber, the mouth (10) being integrated into the fastening element (7) to be cooled, so that, in order to cool the fastening element, all that is necessary is only a cooling-air stream which serves at the same time also for shutting off the mouth of the damping device, **characterized in that** the combustion chamber comprises a combustion-chamber wall (1) which comprises a combustion-chamber shell (3) and a combustion-chamber lining (4) fastened to the combustion-chamber shell (3) by means of fastening elements (7) to be cooled, so that the mouth (10) of the at least one damping device (6) is integrated into a fastening element (7) for fastening the combustion-chamber lining (4) to the combustion-chamber shell (3).

2. Combustion chamber according to Claim 1, **characterized in that** the mouth (10) is assigned a shut-off air supply (18) for the supply of shut-off air shutting off the mouth (10) against the ingress of hot gas from the combustion chamber.

3. Combustion chamber according to Claim 2, **characterized in that**, moreover, the mouth (10) is assigned a fuel supply in such a way that fuel is admixed to the shut-off air.

4. Combustion chamber according to one of the preceding claims, **characterized in that** the fastening element is a fastening screw (7).

5. Combustion chamber according to one of the preceding claims, **characterized in that** the fastening element comprises at least one sliding-seat device.

6. Combustion chamber according to one of the preceding claims, **characterized in that** the combustion-chamber lining is a heat shield (4).

7. Combustion chamber according to one of the preceding claims, **characterized in that** the damping device is designed as a Helmholtz resonator (6).

8. Combustion chamber according to Claim 7, **characterized in that** the Helmholtz resonator (6) is configured as a Helmholtz resonator with a variable resonant frequency.

9. Combustion chamber according to Claim 7 or Claim 8, **characterized in that** the Helmholtz resonator (6) comprises a plurality of mouths (10) towards the combustion chamber, which are integrated in each case into a fastening element (7) to be cooled.

10. Combustion chamber according to one of Claims 1 to 6, **characterized in that** at least one damping device is designed as a quarter-wave tube.

11. Gas turbine having at least one combustion chamber according to one of the preceding claims.

## Revendications

1. Chambre de combustion, notamment pour une turbine à gaz ayant au moins un élément ( 7 ) de fixation à refroidir et au moins un dispositif ( 6 ) d'amortissement des oscillations thermo-acoustiques ayant une embouchure ( 10 ) débouchant sur la chambre de combustion, l'embouchure ( 10 ) étant intégrée à l'élément ( 7 ) de fixation de manière à ce que soit nécessaire, pour le refroidissement de l'élément de fixation, seulement pour ainsi dire un courant d'air de refroidissement, qui sert en même temps aussi à obturer l'embouchure du dispositif d'amortissement, **caractérisée en ce que** la chambre de combustion comprend une paroi ( 1 ) de chambre de combustion, qui comprend une coquille ( 3 ) de chambre de combustion et un revêtement ( 4 ) de chambre de combustion fixé à la coquille ( 3 ) de chambre de combustion au moyen d'éléments ( 7 ) de fixation à refroidir de sorte que l'embouchure ( 10 ) du au moins un dispositif ( 6 ) d'amortissement est intégré dans un élément ( 7 ) de fixation pour la fixation du revêtement ( 4 ) de la chambre de combustion à la coquille ( 3 ) de la chambre de combustion.

2. Chambre de combustion suivant la revendication 1, **caractérisée en ce qu'**à l'embouchure ( 10 ) est associée une amenée ( 18 ) d'air d'obturation, pour amener de l'air d'obturation obturant l'embouchure à l'encontre de l'entrée de gaz chaud provenant de la chambre de combustion.

3. Chambre de combustion suivant la revendication 2, **caractérisée en ce qu'**à l'embouchure est associée en outre une amenée de combustible de manière à ce que du combustible soit mélangé à l'air d'obturation.

4. Chambre de combustion suivant l'une des revendications précédentes, **caractérisée en ce que** l'élément de fixation est une vis ( 7 ) de fixation.

5. Chambre de combustion suivant l'une des revendications précédentes, **caractérisée en ce que** l'élément de fixation comprend au moins un dispositif à siège coulissant.

6. Chambre de combustion suivant l'une des revendications précédentes 4, **caractérisée en ce que** le revêtement de la chambre de combustion est un bouclier ( 4 ) thermique.

7. Chambre de combustion suivant l'une des revendications précédentes, **caractérisée en ce que** le dispositif d'amortissement est réalisé sous la forme d'un résonateur ( 6 ) d'Helmholtz.

8. Chambre de combustion suivant la revendication 7, **caractérisée en ce que** le résonateur ( 6 ) d'Helmholtz est conformé en résonateur d'Helmholtz ayant une fréquence de résonance variable.

9. Chambre de combustion suivant la revendication 7 ou revendication 8, **caractérisé en ce que** le résonateur ( 6 ) d'Helmholtz comprend plusieurs embouchures ( 10 ) débouchant sur la chambre de combustion, qui sont intégrées respectivement dans un élément ( 7 ) de fixation à refroidir.

10. Chambre de combustion suivant l'une des revendications 1 à 6, **caractérisée en ce qu'**au moins un dispositif d'amortissement est constitué sous la forme d'un tube lambda/4.

11. Turbine à gaz ayant au moins une chambre de combustion suivant l'une des revendications précédentes.
